# EUROPÄISCHE PATENTSCHRIFT

(11) **EP 0 311 732 B1**
(45) Veröffentlichungstag und Bekanntmachung des Hinweises auf die Patenterteilung: **03.06.1992**
(21) Anmeldenummer: 87730131.7
(22) Anmeldetag: 16.10.1987
(51) Int. Cl.: H01H 9/00, H01H 85/54

(54) **Büromaschine, insbesondere Matrixdrucker**
Office apparatus, especially a matrix printer
Appareil de bureau, notamment imprimante à matrice

(43) Veröffentlichungstag der Anmeldung: 19.04.1989
(73) Patentinhaber: MANNESMANN Aktiengesellschaft, 40027 Düsseldorf (DE)
(72) Erfinder: Beth, Dieter, Ing. (grad.), D-7915 Elchingen (DE); Steppe, Erich, D-7900 Ulm (DE)
(74) Vertreter: Presting, Hans-Joachim, Dipl.-Ing.

(56) Entgegenhaltungen:
- EP-A- 0 120 163
- DE-U- 1 971 600
- FR-A- 2 095 264
- GB-A- 2 153 163

## Beschreibung

Die Erfindung betrifft eine Büromaschine, insbesondere einen Matrixdrucker, mit einem Netzteil für die Stromversorgung der Elektrik bzw. der Elektronik und mit einer netzeingangsseitigen Sicherung.

Derartige Büromaschinen werden wegen der unterschiedlichen Spannungssysteme in den einzelnen Ländern mit Spannungsschaltern ausgerüstet, so daß der Benutzer der Büromaschine vor Inbetriebnahme am Spannungsschalter die in Betracht kommende Spannung einstellen kann. Derartige Einrichtungen sind aber umständlich in ihrer Gestaltung und in ihrer Bedienung und außerdem relativ kostenaufwendig.

Es ist aus der Praxis eine Anschlußkombination bekannt, die für den Fall einer Spannungsänderung den Austausch der betreffenden Sicherung gegen eine andere mit der geänderten Spannung vorsieht und zusätzlich einen Schalter, der auf die neue Spannungsstufe eingestellt werden muß. Eine solche Anschlußkombination ist unübersichtlich und umständlich zu bedienen. Außerdem sind solche Anschlußkombinationen relativ teuer und wegen der Verdrahtung auch montageaufwendig. Es besteht auch die Gefahr von Bedienungsfehlern, die schon zum Geräteausfall geführt haben.

GB-A-2 153 163 offenbart einen Sicherungshalter für eine einzige Sicherung, welcher Sicherungshalter in zwei um 180° unterschiedlichen, zwei unterschiedlichen Betriebs-Spannungen zugeordneten Stellungen in ein Gehäuse einführbar ist. Das Gehäuse weist zwei den beiden Betriebs-Spannungen zugeordnete elektrische Abgangskontakte auf, wobei der eingeführte Sicherungshalter jeweils mit einem, der gewählten Betriebs-Spannung entsprechenden Abgangskontakt verbunden ist.

DE-U-1 971 600 offenbart eine Betriebsspannungs-Umschaltvorrichtung mit einer drehbar angeordneten Isolierstoffplatte mit zwei den beiden Betriebs-Spannungen zugeordneten Sicherungshaltern samt Anschluss und Umschaltkontakten. Im Gehäuse der Betriebsspannungs-Umschaltvorrichtung sind den unterschiedlichen Betriebs-Spannungen zugeordnete Kontakte angeordnet. Durch Drehen der Isolierstoffplatte mit den zwei den beiden Betriebs-Spannungen zugeordneten Sicherungshaltern erfolgt die Betriebsspannungs-Umschaltung.

Der Erfindung liegt daher die Aufgabe zugrunde, eine Einrichtung für Büromaschinen, insbesondere für Matrixdrucker zu schaffen, bei der die Spannungsumstellung ohne besondere Umbaumaßnahmen, ohne umständliche Handhabung und mit einer übersichtlichen Gestaltung verbunden ist.

Die gestellte Aufgabe wird bei der eingangs bezeichneten Büromaschine erfindungsgemäß dadurch gelöst, daß einem Spannungswahlschalter ein Mehrfachsicherungshalter für zumindest zwei Schmelzsicherungskörper zugeordnet ist und daß der Mehrfachsicherungshalter in unterschiedlichen Lagen zu dem Spannungswahlschalter in eine Sicherungsaufnahme einsetzbar ist, wobei jeder Lage des Mehrfachsicherungshalters eine ausgewählte Spannung am Spannungswahlschalter zugeordnet ist. Dieses Prinzip kann für zumindest zwei oder mehr Spannungsstufen angewendet werden. Für jede Sapnnungsstufe ist nur eine bestimmte Lage des Mehrfachsicherungshalters zu wählen. Damit ist das System übersichtlich und einfach zu bedienen.

Eine Verbesserung der Erfindung sieht vor, daß der Mehrfachsicherungshalter aus einem Kunststofformteil mit getrennten Abteilen für die Schmelzsicherungskörper unterschiedlicher Größe besteht und daß an einer Abteilwand eine in Betriebslage in den Spannungswahlschalter eingreifende Schaltnase angeordnet ist. Die Erfindung bedarf daher neben der entsprechenden (handelsüblichen) Gestaltung des Spannungswahlschalters nur eines einzigen Teils, d.h. des Kunststofformteils.

In Verbesserung des Kunststofformteils ist außerdem vorgesehen, daß die Schaltnase an dem einen Ende der Breitseite der Abteilwand als Vorsprung vorgesehen ist. Diese Gestaltung sichert ein gutes Verständnis des Benutzers bei der Umstellung auf dem gewünschten Spannungswert.

Ein Ausführungsbeispiel der Erfindung ist in der Zeichnung dargestellt und wird im folgenden näher beschrieben. Es zeigen:
- Fig. 1: eine Teilansicht der Rückseite eines Matrixdruckers mit dem Netzanschluß,
- Fig. 2: Die Teilansicht der Rückseite nach Fig. 1 bei abgenommenem Gehäuse,
- Fig. 3: eine Vorderansicht des Mehrfachsicherungshalters,
- Fig. 4: eine Draufsicht von oben auf den Mehrfachsicherungshalter nach Fig. 3,
- Fig. 5: eine Seitenansicht des Mehrfachsicherungshalters und
- Fig. 6: eine Schaltungsanordnung des Matrixdruckernetzteils mit der Spannungsumschaltung.

Der Matrixdrucker weist an seinem Gehäuse in einem Bereich an der Rückseite 1 auf der Platine 2 ein Netzteil 3 auf. Das Netzteil 3 besteht im wesentlichen aus einem Anschlußkontakt 4, einer Filtergruppe 5, die Störungen von außen oder aus dem Gerät filtert und insoweit leistungsgebundene Störungen erfaßt, einem Mehrfachsicherungshalter 6 und einem Spannungswahlschalter 7 (Fig. 6). Dem Spannungswahlschalter 7 liegt eine Sicherungsaufnahme 8 gegenüber. Der Mehrfachsicherungshalter 6 ist in den Fig. 3 bis 5 genauer dargestellt. Es sind zwei unterschiedliche Schmelzsicherungskörper 9 und 10 für 220 bis 240 V bzw. für 120 V vorhanden.

Der Mehrfachsicherungshalter 6 (Fig. 3 bis 5) besteht aus einem einstückigen Kunststofformteil 6a mit einem Griff 11 und aus zwei getrennten Abteilen 12a und 12b, die durch die Stirnwand 13 und eine Abteilwand 14 getrennt werden, so daß sich die Schmelzsicherungskörper 9 und 10 in entsprechendem Sicherheitsabstand befinden. Auf der linken Seite ist am Kunststofformteil 6a eine Schaltnase 15 angeformt, die wie gezeichnet, am Spannungswahlschalter 7 auf der linken Seite18 vorbeiführt (Fig. 2), falls eine Betriebsspannung von 220 bis 240V erwünscht ist. Für den anderen Fall der Betriebsspannung mit 120 V wird der Mehrfachsicherungshalter 6 um 180 Grad gedreht, so daß der Schmelzsicherungskörper 10 für 120 V nach unten zu liegen kommt und die Schaltnase 15 nach rechts den halbkugelförmigen Schaltbetätiger 17 niederdrückt. Die Schaltnase 15 ist für das Anfahren des Schaltbetätigers 17 als abgekröpfter Vorsprung 16 ausgeführt.

Da die Schmelzsicherungskörper 9 und 10 für unterschiedliche Spannungen unterschiedliche Abmessungen aufweisen, ist es wegen der Halterungen unmöglich, diese falsch einzusetzen gegenüber der Beschriftung 19 (Fig. 1). Ein weiterer Schutz ist durch den Spannungswahlschalter 7 gegeben, der bei Brechen der Schaltnase 15 sich automatisch auf den höheren Spannungswert einstellt. Derartige Spannungswahlschalter 7 sind im Handel frei erhältlich.

Ein weiterer Schutz gegen Bedienungsfehler ist durch eine Abdeckung 20 gegeben. Die Abdeckung 20 bedeckt die Steckbuchsen 21. In dieser Stellung befindet sich der Gerätestecker abgezogen, d.h. die Büromaschine ist zwangsläufig außer Betrieb. Nur in dieser Position kann der Mehrfachsicherungshalter 6 entfernt werden. Anders ausgedrückt, muß zuerst der Gerätestecker herausgezogen werden, dann muß die Abdeckung 20 in die Richtung 22 geschoben werden, um den Zugang zu der Öffnung 23, d.h. zu dem Teil des Mehrfachsicherungshalters 6 freizugeben. Nach Umdrehen des Mehrfachsicherungshalters 6 um 180 Grad (im Ausführungsbeispiel) und Wiedereinführung gegen den Spannungswahlschalter 7 kann die Abdeckung 20 wieder über die Richtung 24 zurückgeschoben werden, so daß der Gerätestecker wieder in die Steckbuchse 21 eingeführt werden kann.

## Patentansprüche

1. Büromaschine, insbesondere Matrixdrucker, mit einem Netzteil (3) für die Stromversorgung der Elektrik bzw. der Elektronik und mit einer netzeingangsseitigen Sicherung,
dadurch gekennzeichnet,
daß einem Spannungswahlschalter (7) ein Mehrfachsicherungshalter (6) für zumindest zwei Schmelzsicherungskörper (9,10) zugeordnet ist und daß der Mehrfachsicherungshalter (6) in unterschiedlichen Lagen zu dem Spannungswahlschalter (7) in eine Sicherungsaufnahme (8) einsetzbar ist, wobei jeder Lage des Mehrfachsicherungshalters (6) eine ausgewählte Spannung am Spannungswahlschalter (7) zugeordnet ist.

2. Büromaschine nach Anspruch 1,
dadurch gekennzeichnet,
daß der Mehrfachsicherungshalter (6) aus einem Kunststofformteil (6a) mit getrennten Abteilen (12a,12b) für die Schmelzsicherungskörper (9,10) unterschiedlicher Größe besteht und daß an einer Abteilwand (14) eine in Betriebslage in den Spannungswahlschalter (7) eingreifende Schaltnase (15) angeordnet ist.

3. Büromaschine nach den Ansprüchen 1 oder 2,
dadurch gekennzeichnet,
daß die Schaltnase (15) an dem einen Ende der Breitseite der Abteilwand (14) als Vorsprung (16) vorgesehen ist.

## Claims

1. An office machine, in particular a matrix printer, having a power pack (3) for the supply of power to the electrical components and electronic components, and having a fuse on the mains input side,
characterised in that
a multiple-fuse holder (6) for at least two fuse members (9, 10) is associated with a voltage selection switch (7) and that the multiple-fuse holder (6) can be inserted into a fuse receptacle (8) in various positions relative to the voltage selection switch (7), a selected voltage at the voltage selection switch (7) being associated with each position of the multiple-fuse holder (6).

2. An office machine according to Claim 1,
characterised in that
the multiple-fuse holder (6) consists of a shaped plastic member (6a) having separate compartments (12a, 12b) for the fuse members (9, 10) of different sizes and that a switch nose (15) which engages in the voltage selection switch (7) in the operating position is located on one compartment wall (14).

3. An office machine according to Claims 1 or 2,
characterised in that
the switch nose (15) is provided as a projection (16) at one end of the broad side of the compartment wall (14).

## Revendications

1. Machine de bureau, en particulier imprimante à matrice, comportant un bloc d'alimentation (3) pour l'alimentation en courant de l'électronique ou de la partie électrique, et un fusible du côté de l'entrée de l'alimentation,
caractérisée en ce qu'un porte-fusible multiple (6) pour au moins deux fusibles (9, 10) est associé à un sélecteur de tension (7), et en ce que le porte-fusible (6) peut être installé dans des positions différentes par rapport au sélecteur de tension (7) dans un récepteur de fusible (8), une tension choisie sur le sélecteur de tension (7) étant associée à chaque position du porte-fusible (6).

2. Machine de bureau selon la revendication 1,
caractérisée en ce que le porte-fusible (6) est constitué d'une pièce préformée en matière synthétique (6a) comportant des compartiments séparés (12a, 12b) pour les fusibles (9, 10) de tailles différentes, et en ce que, sur une paroi de compartiment (14), est agencé un ergot (15) s'engageant dans le sélecteur de tension (7) en service.

3. Machine de bureau selon la revendication 1 ou 2,
caractérisée en ce que l'ergot (15) est prévu en tant que saillie (16) à une extrémité du côté large de la paroi de compartiment (14).
